# EUROPÄISCHE PATENTSCHRIFT

(11) **EP 4 455 421 B1**
(45) Veröffentlichungstag und Bekanntmachung des Hinweises auf die Patenterteilung: **11.06.2025**
(21) Anmeldenummer: 24170128.3
(22) Anmeldetag: 14.04.2024
(51) Int. Cl.: E04B 1/14, E04C 2/22, E04B 1/80, E04C 2/52, E04C 2/20, E04B 2/00

(54) **FLÄCHENHAFTES PANEEL UND VERFAHREN ZUM HERSTELLEN EINES DERARTIGEN PANEELS**
FLAT PANEL AND METHOD OF MANUFACTURING SUCH A PANEL
PANNEAU PLAT ET PROCÉDÉ DE FABRICATION D'UN TEL PANNEAU

(30) Priorität: 27.04.2023 DE 102023110939
(43) Veröffentlichungstag der Anmeldung: 30.10.2024
(73) Patentinhaber: Brödner, Steffen, 63911 Klingenberg am Main (DE)
(72) Erfinder: Brödner, Steffen, 63911 Klingenberg am Main (DE)
(74) Vertreter: Schorr, Peter Karl

(56) Entgegenhaltungen:
- EP-A2- 0 967 340
- DE-A1- 10 050 624
- FR-A2- 2 175 669
- US-A- 6 026 629
- US-A1- 2002 090 871
- US-A1- 2022 064 951
- US-A1- 2022 205 242
- US-A1- 2022 220 737

## Beschreibung

Die Erfindung betrifft ein flächenhaftes Paneel zum Bilden einer Wandung eines Gebäudes, das einen Wandkörper, der aus einem ausgehärteten Hartschaum gebildet ist, und das eine Bewehrung, die innerhalb des ausgehärteten Hartschaums angeordnet ist und die mindestens ein Bewehrungsmittel aufweist, das in Gänze oder zumindest abschnittsweise aus einem Filamentgarn-Textil gebildet ist, umfasst, sowie ein Verfahren zum Herstellen eines derartigen Paneels mit den Merkmalen des Oberbegriffs des Anspruchs 12.

Wandungen für Gebäude sind in unterschiedlichen Formen aus dem Stand der Technik bekannt. Diese können beispielsweise durch das Aufeinanderstapeln und Fügen mehrerer Steine gebildet sein. Ferner können Wandungen durch vergossenen und ausgehärteten Beton gebildet sein. Darüber hinaus sind flächenhafte Wandpaneele aus Holz bekannt, die eine Wandung bilden und miteinander gefügt werden können.

Zum Bilden einer Wandung eines Gehäuses, die insbesondere den Wärmeleitvorschriften entspricht, muss an die Wandung eine Isolierschicht befestigt werden.

Bei den Wandungen, insbesondere den Wandpaneelen, aus dem Stand der Technik, stellt sich das zur Verfügungstellen einer fertigen Wandung eines Gebäudes beim Montieren aus einer Vielzahl von Schritten zusammen, was die Montage zeitaufwändig und kostenintensiv gestaltet.

Gattungsgemäße Paneele sind bekannt aus US 2022/205242 A1, FR 2 175 669 A2, EP 0 967 340 A2 und DE 100 50 624 A1.

Eine Aufgabe eines Ausführungsbeispiels der Erfindung ist, ein flächenhaftes Paneel zum Bilden einer Wandung eines Gehäuses sowie ein Verfahren zum Herstellen eines derartigen Paneels vorzuschlagen, mit dem eine Wandung eines Gebäudes zeiteffizienter montierbar ist.

Diese Aufgabe wird bei einem eingangs genannten flächenhaften Paneel zum Bilden einer Wandung eines Gebäudes gelöst durch mindestens eine in Dickenrichtung des Wandkörpers erstreckte durchgehende Ausnehmung im Wandkörper und mindestens eine rahmenartige Verstärkungseinheit, die im Wandkörper an die Ausnehmung angrenzend angeordnet ist und die in Gänze oder zumindest abschnittsweise um die Ausnehmung umlaufend ausgebildet ist.

Dadurch, dass das flächenhafte Paneel zum einen aus einem ausgehärteten Hartschaum gebildet ist und zum anderen innerhalb des ausgehärteten Hartschaumes eine Bewehrung umfasst, können Tragfähigkeit des Paneels und Wärmeisolierung in einem einzigen Bauteil realisiert sein. Hierdurch ist die Montage zum Bilden einer Wandung eines Gebäudes zeiteffizient ausgestaltbar.

Durch das Verwenden eines ausgehärteten Hartschaums sowie einer innerhalb des Hartschaums angeordnete Bewehrung, können Abmaße von bis zu 3,3 m Höhe, 12 m Länge und 0,22 m Dicke erreicht werden. Durch die Wahl des Hartschaums kann das Paneel eine Wärmeleitgruppe 023 aufweisen.

Durch die mindestens eine in Dickenrichtung des Wandkörpers erstreckte durchgehende Ausnehmung im Wandkörper und durch die mindestens eine rahmenartige Verstärkungseinheit, die im Wandkörper an die Ausnehmung angrenzend angeordnet ist und die in Gänze oder zumindest abschnittsweise um die Ausnehmung umlaufend ausgebildet ist, ist die Begehbarkeit eines durch die Wandung umschlossenen Innenraums gewährleistbar und/oder ein Einfall von Sonnenlicht in den durch die Wandung umgebenden Innenraum ermöglicht.

Durch das Vorsehen von in Dickenrichtung des Wandkörpers erstreckten Ausnehmungen, können am Paneel Fenster, Türen und Durchbrücke zu weiteren Stockwerken vorgesehen werden. Durch das Vorsehen einer Verstärkungseinheit, die im Wandkörper an die Ausnehmung angrenzend angeordnet ist, werden hierdurch die Bereiche des Wandkörpers gestärkt, in denen die Türen, die Fenster bzw. die Durchbrüche angeordnet werden. Hierdurch ist die Kraftaufnahme durch den Wandkörper verbessert.

Das Paneel kann ein Wandpaneel, Deckenpaneel, Bodenpaneel und/oder Dachpaneel umfassen.

Unter einer Wandung wird vorliegend eine Seitenwand, ein Boden, eine Decke oder ein Dachelement verstanden Wenn die Wandung eine Decke in einer Etage umfasst, kann diese Decke gleichzeitig einen Boden in der nächsten Etage bilden.

Da das Bewehrungsmittel in Gänze oder zumindest abschnittsweise aus einem Filamentgarn-Textil gebildet ist, kann dieses auf einfache Weise in Abschnitten des Paneels angeordnet werden, die erschwert zugänglich sind und in denen insbesondere kein flächenhaftes Bewehrungselement anordenbar ist.

Da das Bewehrungsmittel eine Filamentgarn-Textil-Matte oder ein Filamentgarn-Textil-Gitter umfasst, ist das Bewehrungsmittel schnell über einen großen Abschnitt des Paneels, insbesondere des Wandkörpers, zur Verfügung stellbar.

Durch das Paneel ist es ermöglicht, bereits bestehende Gebäude nachzurüsten, in dem das Paneel an bereits existierenden Wandungen angeordnet wird. Hierdurch kann eine Isolierung der Wandung verbessert werden. Allerdings kann eine Wandung auch nur durch ein Paneel gebildet sein. Das Paneel in einer vertikalen Ebene verlaufen, also eine Außen- oder Innenwand umfassen, oder in einer horizontalen Ebene verlaufen, also einen Boden und/oder eine Decke umfassen.

Bei einer Ausführungsform erweist es sich als vorteilhaft, wenn die in Dickenrichtung des Wandkörpers erstreckte durchgehende Ausnehmung in Gänze von dem Wandköper umgeben ist oder wenn die in Dickenrichtung des Wandkörpers erstreckte durchgehende Ausnehmung zumindest auf einer Seite in Längsrichtung und oder in Höhenrichtung von außen zugänglich ist.

Hierdurch sind Ausführungsformen des Paneels denkbar, bei denen die Ausnehmung in Gänze vom Wandkörper umgeben ist, also die Ausnehmung voll umfänglich durch den Wandkörper eingerahmt ist sowie Ausführungsbeispiele, bei denen die Ausnehmung von mindestens einer Seite aus von außen zugänglich ist. Auf diesen Seiten ist die Ausnehmung dann nicht von dem Wandkörper begrenzt.

Wenn die Ausnehmung in Gänze durch den Wandkörper eingerahmt ist, erweist es sich als vorteilhaft, wenn der Wandköper, der die zur Dickenrichtung erstreckte durchgehende Ausnehmung in Gänze umgibt, an seiner schmalsten Stelle zwischen Ausnehmung und äußeren Rand eine Erstreckung von mindestens 5 cm, insbesondere von mindestens 10 cm, umfasst.

Hierdurch ist die Vormontage eines Türen- und Fenster-umfassenden Paneels erleichtert.

Die Verstärkungseinheit lässt sich grundsätzlich beliebig ausbilden. Es erweist sich als vorteilhaft, wenn die Verstärkungseinheit mindestens ein Verstärkungsmittel umfasst, das ein faserartiges Verstärkungselement oder ein stabförmiges Verstärkungselement umfasst und/oder wenn mindestens eines des mindestens einen Verstärkungsmittels flächenhaft ausgebildet ist und eine eine Mehrzahl vom faserartigen Verstärkungselementen und/oder eine Mehrzahl von stabförmigen Verstärkungselementen aufweisende Filamentgarn-Textil-Matte oder Filamentgarn-Textil-Gitter umfasst.

Solchenfalls kann auf dieselben oder ähnliche Elemente, wie beim Bilden der Bewehrung zurückgegriffen werden.

Hierdurch ist bei einem Ausführungsbeispiels des Paneels vorgesehen, dass das Filamentgarn-Textil des Bewehrungselements und/oder des Verstärkungselements aus Basalt gebildet ist und ein Basaltfasertextil bildet und/oder dass der ausgehärtete Hartschaum einen Polyisocyanurat-Hartschaum (PIR) oder einen Polyurethanschaum (PUR) umfasst.

Durch das Wählen von PIR oder PUR ist ein Material der Wärmeleitbaugruppe 023 zur Verfügung gestellt, das in Kombination mit der Bewehrung gleichzeitig eine Wandung bilden kann.

Grundsätzlich ist es denkbar, dass die Bewehrung lediglich ein einziges Bewehrungsmittel umfasst. Dieses gilt in gleicher Weise für die Verstärkungseinheit, die lediglich ein einziges Verstärkungsmittel umfassen kann. Die Stabilität und Tragkraft des Paneels lässt sich weiter erhöhen, wenn die Bewehrung mindestens zwei Bewehrungsmittel und die Bewehrung mindestens einen Abstandshalter umfasst, durch den zwei der mindestens zwei Bewehrungsmittel, insbesondere in Längsrichtung, Höhenrichtung oder Dickenrichtung des Wandkörpers betrachtet, berührungsfrei zueinander beabstandet sind und/oder dass die Verstärkungseinheit mindestens zwei Verstärkungsmittel und mindestens einen Abstandshalter umfasst, durch den zwei der mindestens zwei Verstärkungsmittel, insbesondere in Längsrichtung, Höhenrichtung oder Dickenrichtung des Wandkörpers betrachtet, berührungsfrei zueinander beabstandet sind.

Um eine Aufnahme von weiteren Elementen, beispielsweise von Türen und Fenstern, zu verbessern, kann das Paneel mindestens eine Zargeneinheit umfassen, die flächenhaft am Rand mindestens einer der mindestens einen Ausnehmung im Wandkörper anliegend festgelegt ist und die die Ausnehmung rahmenartig in Gänze oder zumindest abschnittsweise umgibt.

Die Zargeneinheit lässt sich stabil und gewichtsreduziert ausbilden, wenn die Zargeneinheit mindestens ein plattenartiges Zargenelement umfasst, das eine zementgebundene Spanplatte umfasst.

Die zementgebundene Spanplatte kann einen plattenförmigen Holzwerkstoff umfassen, der aus Holzstäben oder einem pflanzlichen Material, wie Hanf oder Flachs, gebildet ist. Ferner wird ein mineralisches Bindemittel, wie Zement, beigefügt.

Das plattenartige Zargenelement kann eine beliebige Dicke umfassen. Es erweist sich als vorteilhaft, wenn das Zargenelement mindestens 2 cm dick, insbesondere mindestens 2,2 cm dick, ist.

Grundsätzlich ist es denkbar, dass das Paneel zum Bilden der Wandung lediglich mit den Ausnehmungen dem Wandkörper und der Bewehrung zur Verfügung gestellt wird. Um eine Endmontage zu vereinfachen und um die Montagedauer zum finalen Bilden der Wandung zu reduzieren, umfassen Ausführungsbeispiele des Paneels mindestens ein Türelement und/oder mindestens ein Fensterelement, das in der mindestens einen Ausnehmung festgelegt ist.

Das Türelement und/oder das Fensterelement können solchenfalls an der Zargeneinheit montiert werden.

Darüber hinaus wird ein Ausführungsbeispiel des Paneels bevorzugt, bei dem mindestens ein Brandriegelelement vorgesehen ist, das eine äußere Kante des Paneels bildet und es flächenhaft am Wandkörper anliegend, festgelegt ist. Brandriegelelement und Wandkörper können die gleiche Dicke umfassen. Das Brandriegelelement setzt solchenfalls den Wandkörper an mindestens einer Seite fort. Das Brandriegelelement kann solchenfalls eine Dicke von mindestens 0,20 m, insbesondere von mindestens 0,22 m umfassen.

Durch Vorsehen des Brandriegelelements erfüllt das vormontierte Paneel Brandschutzvorschriften.

Das Brandriegelelement kann einen mineralischen Brandriegel umfassen. Solchenfalls kann das Brandriegelelement Mineralwolle, Porenbeton, Perlite oder Foamglas umfassen.

Grundsätzlich ist es denkbar, dass die einzelnen Komponenten, wie Zargeneinheit, Türelement, Fensterelement und/oder Brandriegelelement, nach dem Aushärten des den Wandkörper bildenden Hartschaums, gefügt werden. Allerdings ist es auch denkbar, dass insbesondere das Brandriegelelement dadurch mit dem Brandkörper gefügt wird, dass der fluide Hartschaum am Brandriegelelement angeordnet wird und in einer derartigen Anordnung aushärtet.

Gleiches gilt für Zargenelement, Türelement und Fensterelement.

Darüber hinaus wird die Aufgabe gelöst durch ein Verfahren zum Herstellen eines Paneels mit mindestens einem der zuvor genannten Merkmale, mit den Schritten:
a. Zur Verfügung stellen und Anordnen einer mehrere Schalungselemente umfassende Verschalung, einschließlich Anordnen von Ausnehmungs-Schalungselementen zum Bilden der mindestens einen Ausnehmung;
b. Anordnen der Bewehrung innerhalb der Verschalung, einschließlich Anordnen von Verstärkungsmitteln der Verstärkungseinheit in Gänze oder zumindest abschnittsweise um die Ausnehmungs-Schalungselemente herum;
c. Schließen der Verschalung
d. Eingeben oder Einfüllen des den Wandkörper bildenden Hartschaums in die Verschalung; und
e. Aushärten des Systems aus Hartschaum und Bewehrung;

Unter dem Schritt a. ist zu verstehen, dass die wesentlichen Teile der Verschalungselemente miteinander gefügt werden und eine Zugänglichkeit zum Anordnen der Bewehrung innerhalb der Verschalung freilassen. Dieser wird im Schritt c. dann derart verschlossen, dass ein Eingeben oder Einfüllen des Wandkörpers bildenden Hartschaums in die Verschalung ermöglicht ist. Die Ausnehmungen im Wandkörper gewährleisten durch ein entsprechendes Ausgestalten der Schalungselemente einen materialfreien Raum des Wandkörpers.

Darüber hinaus sind im Wandkörper um diese Ausnehmungs-Schalungselemente die Verstärkungsmittel der Verstärkungseinheit angeordnet.

Schließlich können folgende weitere Verfahrensschritte vorgesehen sein:
a. Anordnen mindestens eines Brandriegelelements in der Verschalung zumindest vor dem Eingeben oder Einfüllen des Hartschaums in die Verschalung; und/oder
b. Anordnen mindestens eines Zargenelements der Zargeneinheit in der mindestens einen Ausnehmung des Wandkörpers nach dem Aushärten des Hartschaums; und/oder
c. Anordnen mindestens eines Türelements und/oder mindestens eines Fensterelements in der mindestens einen Ausnehmung des Wandkörpers nach dem Anordnen des Zargenelements der Zargeneinheit in der Ausnehmung des Wandkörpers.

Weitere Merkmale, Einzelheiten und Vorteile der Erfindung ergeben sich aus den beigefügten Patentansprüchen, aus der zeichnerischen Darstellung und nachfolgenden Beschreibung einer bevorzugten Ausführungsform des Paneels und des Verfahrens.

In der Zeichnung zeigt:
- Figur 1: Eine perspektivische Vorderansicht mit explosionsartig dargestellten Komponenten eines erfindungsgemäßen Paneels;
- Figur 2: Ein schematisches Ablaufdiagramm einer Ausführungsform des erfindungsgemäßen Verfahrens.

Figur 1 zeigt ein insgesamt mit dem Bezugszeichen 2 versehenes Paneel, das eine Wandung eines Gebäudes (in Figur 1 nicht explizit dargestellt) bildet.

Das flächenhafte Paneel 2 umfasst einen Wandkörper 4, der aus einem ausgehärteten Hartschaum gebildet ist. In dem Wandkörper 4 ist eine Bewehrung 6 angeordnet, die bei dem in Figur 1 gezeigten Ausführungsbeispiel mehrere Bewehrungsmittel 8 umfasst. Das Bewehrungsmittel 8 ist in Gänze aus einem Filamentgarn-Textil, insbesondere einem Basaltfaser-Textil gebildet.

Bei dem in Figur 1 ersichtlichen Ausführungsbeispiel umfasst das Bewehrungsmittel 8 der Bewehrung 6 eine Mehrzahl von faserartigen Bewehrungselementen, die ein Filamentgarn-Textil-Matte, bzw. ein Filamentgarn-Textil-Gitter bilden.

Bei dem in Figur 1 dargestellten Ausführungsbeispiel umfasst das Paneel 2 ein Brandriegelelement 10, das eine äußere Kante des Paneels 2 bildet und flächenhaft am Wandkörper 4 anliegend festgelegt ist. Das Brandriegelelement 10 umfasst hierbei ein mineralisches Brandriegelelement 10.

Figur 1 zeigt ein Ausführungsbeispiels des flächenhaften Paneels 2, bei den zwei Ausnehmungen 12, die in Dickenrichtung des Wandkörpers 4 durchgehend erstreckt ausgebildet sind und in Gänze von dem Wandkörper 4 umgeben sind.

An den Ausnehmungen 12 umfasst das Paneel 2 jeweils eine Verstärkungseinheit 14, die mindestens ein Verstärkungsmittel 16 umfasst, das durch faserartige Verstärkungselemente und/oder stabförmige Verstärkungselemente gebildet sind. Die Verstärkungselemente umfassen ebenfalls ein Filamentgarn-Textil. Die Verstärkungseinheit 14 ist im Wandkörper (4) angeordnet. In dieser Ausführungsform umgibt die Verstärkungseinheit die Ausnehmung 12 in dessen Umfangsrichtung in Gänze.

Darüber hinaus ist in den Ausnehmungen 12 des Paneels 2 jeweils eine Zargeneinheit 18 angeordnet, die mindestens ein plattenförmiges Zargenelement 20 umfasst.

Bei dem in Figur 1 gezeigten Ausführungsbeispiel ist in einer der beiden Ausnehmungen 12 ein Türelement 22 und in der anderen Ausnehmung 12 ein Fensterelement 24 angeordnet.

Figur 2 zeigt ein schematisches Ablaufdiagramm. Unter Verwendung der Darstellung gemäß Figur 1 wird das Verfahren nachfolgend beschrieben:
In einem ersten Schritt 100 werden mehrere Schalungselemente zur Verfügung gestellt und zu einer Verschalung angeordnet. Schritt 100 schließt ein Anordnen von Ausnehmungs-Schalungselementen zum Bilden der mindestens einen Ausnehmung 12 mit ein.

In einem hieran anschließenden Schritt 101 wird die Bewehrung 6 innerhalb der Verschalung angeordnet. Schritt 101 schließt ein Anordnen von Verstärkungsmitteln 16 der Verstärkungseinheit 14 in Gänze oder zumindest abschnittsweise um die Ausnehmungs-Schalungselemente herum mit ein.

In einem hieran anschließenden Schritt 102 wird die Verschalung geschlossen.

Hiernach wird in einem Schritt 103 der den Wandkörper 4 bildende Hartschaum in die Verschalung eingegeben oder eingefüllt.

In einem abschließenden Schritt 104 wird das System aus Hartschaum und Bewehrung 6 ausgehärtet.

Die in der vorstehenden Beschreibung, in den Ansprüchen sowie in der Zeichnung offenbarten Merkmale der Erfindung, können sowohl einzeln, als auch in jeder beliebigen Kombination in der Verwirklichung der Erfindung in ihren verschiedenen Ausführungsformen im Rahmen des Schutzumfangs der nachfolgenden Ansprüche wesentlich sein.

### Bezugszeichenliste

- 2: Paneel
- 4: Wandkörper
- 6: Bewehrung
- 8: Bewehrungsmittel
- 10: Brandriegelelement
- 12: Ausnehmung
- 14: Verstärkungseinheit
- 16: Verstärkungsmittel
- 18: Zargeneinheit
- 20: Zargenelement
- 22: Türelement
- 24: Fensterelement

- 100-104: Verfahrensschritte

## Patentansprüche

1. Flächenhaftes Paneel (2) zum Bilden einer Wandung eines Gebäudes, das einen Wandkörper (4), der aus einem ausgehärteten Hartschaum gebildet ist, und das eine Bewehrung (6), die innerhalb des ausgehärteten Hartschaums angeordnet ist und die mindestens ein Bewehrungsmittel (8) aufweist, das in Gänze oder zumindest abschnittsweise aus einem Filamentgarn-Textil gebildet ist, umfasst, **gekennzeichnet durch** mindestens eine in Dickenrichtung des Wandkörpers (4) erstreckte durchgehende Ausnehmung (12) im Wandkörper (4) und durch mindestens eine rahmenartige Verstärkungseinheit (14), die im Wandkörper (4) an die Ausnehmung (12) angrenzend angeordnet ist und die in Gänze oder zumindest abschnittsweise um die Ausnehmung (12) umlaufend ausgebildet ist.

2. Paneel (2) nach Anspruch 1, **dadurch gekennzeichnet, dass** mindestens eines des mindestens einen Bewehrungsmittels (8) ein faserartiges oder stabförmiges Bewehrungselement umfasst und/oder dass mindestens eines des mindestens einen Bewehrungsmittels (8) flächenhaft ausgebildet ist und eine eine Mehrzahl von faserartigen und/oder eine Mehrzahl von stabförmigen Bewehrungselementen aufweisende Filamentgarn-Textil-Matte oder Filamentgarn-Textil-Gitter umfasst.

3. Paneel (2) nach Anspruch 1 oder 2, **dadurch gekennzeichnet, dass** die in Dickenrichtung des Wandkörpers (4) erstreckte durchgehende Ausnehmung (12) in Gänze von dem Wandköper (4) umgeben ist oder dass die in Dickenrichtung des Wandkörpers (4) erstreckte durchgehenden Ausnehmung (12) zumindest auf einer Seite in Längsrichtung und oder in Höhenrichtung des Wandkörpers von außen zugänglich ist.

4. Paneel (2) nach Anspruch 3, **dadurch gekennzeichnet, dass** der Wandköper (4), der die in Dickenrichtung erstreckte durchgehende Ausnehmung (12) in Gänze umgibt, an seiner schmalsten Stelle zwischen Ausnehmung (12) und äußeren Rand eine Erstreckung von mindestens 5 cm, insbesondere von mindestens 10 cm, umfasst.

5. Paneel (2), nach einem der vorhergehenden Ansprüche, **dadurch gekennzeichnet, dass** die Verstärkungseinheit (14) mindestens ein Verstärkungsmittel (16) umfasst, das ein faserartiges oder stabförmiges Verstärkungselement umfasst und/oder dass mindestens eines des mindestens einen Verstärkungsmittels (16) flächenhaft ausgebildet ist und eine eine Mehrzahl von faserartigen und/oder eine Mehrzahl von stabförmigen Verstärkungselementen aufweisende Filamentgarn-Textil-Matte oder Filamentgarn-Textil-Gitter umfasst.

6. Paneel (2) nach einem der vorhergehenden Ansprüche 2 bis 5, **dadurch gekennzeichnet, dass** das Filamentgarn-Textil des Bewehrungselements und/oder des Verstärkungselements aus Basalt gebildet ist und ein Basaltfasertextil bildet und/oder dass der ausgehärtete Hartschaum einen Polyisocyanurat-Hartschaum (PIR) oder einen Polyurethanschaum (PUR) umfasst.

7. Paneel (2) nach einem der vorhergehenden Ansprüche, **dadurch gekennzeichnet, dass** die Bewehrung (6) mindestens zwei Bewehrungsmittel (8) und die Bewehrung (6) mindestens einen Abstandshalter umfasst, durch den zwei der mindestens zwei Bewehrungsmittel (8), insbesondere in Längsrichtung, Höhenrichtung oder Dickenrichtung des Wandkörpers (4) betrachtet, berührungsfrei zueinander beabstandet sind und/oder dass die Verstärkungseinheit (14) mindestens zwei Verstärkungsmittel (16) und mindestens einen Abstandshalter umfasst, durch den zwei der mindestens zwei Verstärkungsmittel (16), insbesondere in Längsrichtung, Höhenrichtung oder Dickenrichtung des Wandkörpers (4) betrachtet, berührungsfrei zueinander beabstandet sind.

8. Paneel (2) nach einem der vorhergehenden Ansprüche, **gekennzeichnet durch** mindestens eine Zargeneinheit (18), die flächenhaft am Rand mindestens einer der mindestens einen Ausnehmung (12) im Wandkörper (4) anliegend festgelegt ist und die die Ausnehmung (12) rahmenartig in Gänze oder zumindest abschnittsweise umgibt.

9. Paneel (2) nach Anspruch 8, **dadurch gekennzeichnet, dass** die Zargeneinheit (18) mindestens ein plattenartiges Zargenelement (20) umfasst, das eine zementgebundene Spanplatte umfasst.

10. Paneel (2) nach einem der vorhergehenden Ansprüche, **gekennzeichnet durch** mindestens ein Türelement (22) und/oder durch mindestens ein Fensterelement (24), das in der mindestens einen Ausnehmung (12) festgelegt ist.

11. Paneel (2) nach einem der vorhergehenden Ansprüche, **gekennzeichnet durch** mindestens ein Brandriegelelement (10), das eine äußere Kante des Paneels (2) bildet und das flächenhaft am Wandkörper (4) anliegend festgelegt ist.

12. Verfahren zum Herstellen eines Paneels (2) nach einem der Ansprüche 1 bis 11, mit den Schritten:
a. Schritt 100: Zur Verfügung stellen und Anordnen einer mehrere Schalungselemente umfassenden Verschalung, einschließlich Anordnen von Ausnehmungs-Schalungselementen zum Bilden der mindestens einen Ausnehmung (12);
b. Schritt 101: Anordnen der Bewehrung (6) innerhalb der Verschalung, einschließlich Anordnen von Verstärkungsmitteln (16) der Verstärkungseinheit (14) in Gänze oder zumindest abschnittsweise um die Ausnehmungs-Schalungselemente herum;
c. Schritt 102: Schließen der Verschalung;
d. Schritt 103: Eingeben oder Einfüllen des den Wandkörper (4) bildenden Hartschaums in die Verschalung; und
e. Schritt 104: Aushärten des Systems aus Hartschaum und Bewehrung (6).

13. Verfahren nach Anspruch 12, **gekennzeichnet durch** den Schritt:
a. Anordnen mindestens eines Brandriegelelements (10) in der Verschalung zumindest vor dem Eingeben oder Einfüllen des Hartschaums in die Verschalung; und/oder
b. Anordnen mindestens eines Zargenelements (20) der Zargeneinheit (18) in der mindestens einen Ausnehmung (12) des Wandkörpers (4) nach dem Aushärten des Hartschaums; und/oder
c. Anordnen mindestens eines Türelements (22) und/oder mindestens eines Fensterelements (24) in der mindestens einen Ausnehmung (12) des Wandkörpers (4) nach dem Anordnen der Zargenelements (20) der Zargeneinheit (18) in der Ausnehmung (12) des Wandkörpers (4).

## Claims

1. A flat panel (2) for forming a wall of a building, comprising a wall body (4) formed of a cured rigid foam and a reinforcement (6) arranged within the cured rigid foam and having at least one reinforcement means (8) formed in whole or at least in part of a filament yarn textile, **characterised by** at least one continuous recess (12) in the wall body (4) extending in the thickness direction of the wall body (4) and by at least one frame-like strengthening unit (14) which is arranged in the wall body (4) adjacent to the recess (12) and which is formed in its entirety or at least in sections around the recess (12).

2. Panel (2) according to claim 1, **characterised in that** at least one of the at least one reinforcing means (8) comprises a fibre-like or rod-shaped reinforcing element and/or **in that** at least one of the at least one reinforcing means (8) is designed to be flat and comprises a filament yarn-textile mat or filament yarn-textile grid having a plurality of fibre-like and/or a plurality of rod-shaped reinforcing elements.

3. Panel (2) according to claim 1 or 2, **characterised in that** the through recess (12) extending in the thickness direction of the wall body (4) is completely surrounded by the wall body (4) or **in that** the through recess (12) extending in the thickness direction of the wall body (4) is accessible from the outside at least on one side in the longitudinal direction and or in the height direction of the wall body.

4. Panel (2) according to claim 3, **characterised in that** the wall body (4), which completely surrounds the continuous recess (12) extending in the thickness direction, has an extension of at least 5 cm, in particular at least 10 cm, at its narrowest point between the recess (12) and the outer edge.

5. Panel (2), according to one of the preceding claims, **characterised in that** the strengthening unit (14) comprises at least one strengthening means (16) which comprises a fibre-like or rod-shaped strengthening element and/or **in that** at least one of the at least one strengthening means (16) is of flat design and comprises a filament yarn-textile mat or filament yarn-textile grid having a plurality of fibre-like and/or a plurality of rod-shaped strengthening elements.

6. Panel (2) according to one of the preceding claims 2 to 5, **characterised in that** the filament yarn textile of the reinforcing element and/or the strengthening element is formed from basalt and forms a basalt fibre textile and/or **in that** the cured rigid foam comprises a polyisocyanurate rigid foam (PIR) or a polyurethane foam (PUR).

7. Panel (2) according to one of the preceding claims, **characterised in that** the reinforcement (6) comprises at least two reinforcement means (8) and the reinforcement (6) comprises at least one spacer by which two of the at least two reinforcing means (8) are spaced apart from one another without contact, in particular as viewed in the longitudinal direction, height direction or thickness direction of the wall body (4), and/or **in that** the strengthening unit (14) comprises at least two strengthening means (16) and at least one spacer, by which two of the at least two strengthening means (16) are spaced apart from one another without contact, in particular when viewed in the longitudinal direction, height direction or thickness direction of the wall body (4).

8. Panel (2) according to one of the preceding claims, **characterised by** at least one frame unit (18), which is fixed in a flat manner in contact with the edge of at least one of the at least one recess (12) in the wall body (4) and which surrounds the recess (12) in a frame-like manner in its entirety or at least in sections.

9. Panel (2) according to claim 8, **characterised in that** the frame unit (18) comprises at least one plate-like frame element (20) which comprises a cement-bonded particle board.

10. Panel (2) according to one of the preceding claims, **characterised by** at least one door element (22) and/or by at least one window element (24), which is fixed in the at least one recess (12).

11. Panel (2) according to one of the preceding claims, **characterised by** at least one fire barrier element (10) which forms an outer edge of the panel (2) and which is fixed in surface contact with the wall body (4).

12. A method of manufacturing a panel (2) according to any one of claims 1 to 11, comprising the steps:
a. Step 100: Providing and arranging a formwork comprising a plurality of formwork elements, including arranging recess formwork elements to form the at least one recess (12);
b. Step 101: Arrangement of the reinforcement (6) within the formwork, including arrangement of strengthening means (16) of the strengthening unit (14) in its entirety or at least in sections around the recess formwork elements;
c. Step 102: Closing the formwork;
d. Step 103: Pouring or filling the rigid foam forming the wall body (4) into the formwork; and
e. Step 104: Curing of the rigid foam and reinforcement system (6).

13. Method according to claim 12, **characterised by** the step:
a. Arrangement of at least one fire barrier element (10) in the formwork at least before the rigid foam is poured or filled into the formwork; and/or
b. Arrangement of at least one frame element (20) of the frame unit (18) in the at least one recess (12) of the wall body (4) after curing of the rigid foam; and/or
c. Arrangement of at least one door element (22) and/or at least one window element (24) in the at least one recess (12) of the wall body (4) after the frame element (20) of the frame unit (18) has been arranged in the recess (12) of the wall body (4).

## Revendications

1. Panneau plat (2) dans le but de former une paroi d'un bâtiment, qui comprend un corps de paroi (4) formé d'une mousse rigide durcie et qui comprend une armature (6) qui est disposée à l'intérieur de la mousse rigide durcie et qui présente au moins un moyen d'armature (8) qui est formé en totalité ou au moins par sections d'un textile de filaments, **caractérisé par** au moins un évidement (12) continu dans le corps de paroi (4), s'étendant dans le sens de l'épaisseur du corps de paroi (4), et par au moins une unité de renforcement (14) en forme de cadre, qui est disposée dans le corps de paroi (4) de manière adjacente à l'évidement (12) et qui est réalisée en faisant le tour de l'évidement (12) dans sa totalité ou au moins par sections.

2. Panneau (2) selon la revendication 1, **caractérisé en ce qu'**au moins l'un dudit au moins un moyen d'armature (8) comprend un élément d'armature fibreux ou en forme de barre et/ou **en ce qu'**au moins l'un dudit au moins un moyen d'armature (8) est conçu de manière plane et comprend un tapis textile en filament ou une grille textile en filament présentant une pluralité d'éléments d'armature fibreux et/ou une pluralité d'éléments d'armature en forme de barre.

3. Panneau (2) selon la revendication 1 ou 2, **caractérisé en ce que** l'évidement traversant (12) s'étendant dans le sens de l'épaisseur du corps de paroi (4) est entièrement entouré par le corps de paroi (4) ou **en ce que** l'évidement traversant (12) s'étendant dans le sens de l'épaisseur du corps de paroi (4) est accessible de l'extérieur au moins sur un côté dans le sens longitudinal et/ou dans le sens de la hauteur du corps de paroi.

4. Panneau (2) selon la revendication 3, **caractérisé en ce que** le corps de paroi (4), qui entoure entièrement l'évidement traversant (12) s'étendant dans le sens de l'épaisseur, comprend une extension d'au moins 5 cm, en particulier d'au moins 10 cm, à son point le plus étroit entre l'évidement (12) et le bord extérieur.

5. Panneau (2) selon l'une quelconque des revendications précédentes, **caractérisé en ce que** l'unité de renforcement (14) comprend au moins un moyen de renforcement (16) qui comprend un élément de renforcement fibreux ou en forme de barre et/ou **en ce qu'**au moins l'un dudit au moins un moyen de renforcement (16) est formé de manière plane et comprend un tapis textile en filament ou une grille textile en filament présentant une pluralité d'éléments de renforcement fibreux et/ou une pluralité d'éléments de renforcement en forme de barre.

6. Panneau (2) selon l'une quelconque des revendications précédentes 2 à 5, **caractérisé en ce que** le textile de filaments de l'élément d'armature et/ou de l'élément de renforcement est formé de basalte et forme un textile de fibres de basalte et/ou **en ce que** la mousse rigide durcie comprend une mousse rigide de polyisocyanurate (PIR) ou une mousse de polyuréthane (PUR).

7. Panneau (2) selon l'une quelconque des revendications précédentes, **caractérisé en ce que** l'armature (6) comprend au moins deux moyens d'armature (8) et l'armature (6) comprend au moins une entretoise par laquelle deux des au moins deux moyens d'armature (8), notamment vus dans la direction longitudinale, la direction de la hauteur ou la direction de l'épaisseur du corps de paroi (4), l'un par rapport à l'autre sans contact et/ou **en ce que** l'unité de renforcement (14) comprend au moins deux moyens de renforcement (16) et au moins une entretoise grâce à laquelle deux des au moins deux moyens de renforcement (16) sont espacés l'un par rapport à l'autre sans contact, en particulier en considérant la direction longitudinale, la direction de la hauteur ou la direction de l'épaisseur du corps de paroi (4).

8. Panneau (2) selon l'une quelconque des revendications précédentes, **caractérisé par** au moins une unité d'huisserie (18) qui est fixée à plat sur le bord d'au moins un dudit au moins un évidement (12) dans le corps de paroi (4) et qui entoure l'évidement (12) à la manière d'un cadre, dans sa totalité ou au moins par sections.

9. Panneau (2) selon la revendication 8, **caractérisé en ce que** l'unité d'huisserie (18) comprend au moins un élément d'huisserie en forme de plaque (20) comprenant un panneau de particules liées au ciment.

10. Panneau (2) selon l'une quelconque des revendications précédentes, **caractérisé par** au moins un élément de porte (22) et/ou par au moins un élément de fenêtre (24) qui est fixé dans ledit au moins un évidement (12).

11. Panneau (2) selon l'une quelconque des revendications précédentes, **caractérisé par** au moins un élément de verrouillage coupe-feu (10) qui forme un bord extérieur du panneau (2) et qui est fixé de manière à s'appliquer sur le corps de paroi (4).

12. Procédé de fabrication d'un panneau (2) selon l'une quelconque des revendications 1 à 11, comprenant les étapes consistant à :
a. Étape 100 : fournir et agencer un coffrage comprenant plusieurs éléments de coffrage, y compris agencer des éléments de coffrage à évidement pour former ledit au moins un évidement (12) ;
b. Étape 101 : agencer l'armature (6) à l'intérieur du coffrage, y compris agencer les moyens de renforcement (16) de l'unité de renforcement (14) en totalité ou au moins par sections autour des éléments de coffrage à évidement ;
c. Étape 102 : fermer le coffrage ;
d. Étape 103 : introduire ou remplir de mousse rigide formant le corps de paroi (4) dans le coffrage ; et
e. Étape 104 : faire durcir le système composé de la mousse rigide et de l'armature (6).

13. Procédé selon la revendication 12, **caractérisé par** l'étape consistant à :
a. disposer au moins un élément de verrouillage coupe-feu (10) dans le coffrage au moins avant l'introduction ou le remplissage de la mousse rigide dans le coffrage ; et/ou
b. disposer au moins un élément d'huisserie (20) de l'unité d'huisserie (18) dans ledit au moins un évidement (12) du corps de paroi (4) après le durcissement de la mousse rigide ; et/ou
c. disposer au moins un élément de porte (22) et/ou au moins un élément de fenêtre (24) dans ledit au moins un évidement (12) du corps de paroi (4) après la disposition de l'élément d'huisserie (20) de l'unité d'huisserie (18) dans l'évidement (12) du corps de paroi (4).
